# EUROPÄISCHE PATENTSCHRIFT

(11) **EP 0 061 630 B1**
(45) Veröffentlichungstag und Bekanntmachung des Hinweises auf die Patenterteilung: **19.06.1985**
(21) Anmeldenummer: 82102036.9
(22) Anmeldetag: 13.03.1982
(51) Int. Cl.: F04C 2/08, B05B 15/02

(54) **Spülbare Zahnradpumpe**
Flushable gear pump
Pompe à engrenage à dispositif pour nettoyer

(30) Priorität: 23.03.1981 US 247610
(43) Veröffentlichungstag der Anmeldung: 06.10.1982
(73) Patentinhaber: BAYER AG, 51368 Leverkusen (DE); BINKS MANUFACTURING COMPANY, Illinois Delaware (US)
(72) Erfinder: Springer, Carl M., Park Ridge Illinois (US); Theis, Bernd Otto, D-4047 Dormagen 11 (DE); Wawra, Georg, D-5090 Leverkusen 1 (DE); Juffa, Richard, D-5000 Koeln 80 (DE)

## Beschreibung

Die Erfindung betrifft eine spülbare Zahnradpumpe für Farbwechselsysteme, bestehend aus einem Pumpenkörper mit einem Eingang zum Anschluß an eine Zuflußleitung, einer mit dem Eingang verbundenen Einlaßkammer, einem Ausgang zum Anschluß an eine Abflußleitung, einer mit dem Ausgang verbundenen Auslaßkammer sowie einem ersten Zahnrad und einem zweiten Zahnrad, die in gegenseitigem Eingriff in dem Pumpenkörper drehbar gelagert sind und die mindestens an einer Stelle zwischen der Einlaßkammer und der Auslaßkammer miteinander kämmen, um das durch den Eingang zugeführte Fluidmaterial (Farbe) von der Einlaßkammer über die Auslaßkammer zu dem Ausgang zu fördern.

Farbwechsel sind bei industriellen Produktionen notwendig, wenn Produktionsgüter in verschiedenen Farben an einer Spritzstation oder auf einem Förderband beschichtet werden sollen. In den meisten Fällen ist es unwirtschaftlich, separate Spritzstationen bzw. Förderbänder für jede Farbe einzurichten oder größere Serien als notwendig nur zur Vermeidung von Farbwechsel und damit Totzeiten aufzulegen.

In solchen Fällen sind Farbwechselsysteme vorteilhaft, die das Spritzen vieler Farben aus einer einzigen Spritzpistole ermöglichen. Bei den herkömmlichen Spritzanlagen sind mehrere Fluidvorratsbehälter vorhanden, die jeweils eine andere Farbe enthalten, wobei jeder der Fluidvorratsbehälter mit einer separaten motorgetriebenen Förderpumpe oder einer Druckquelle verbunden werden kann. Über eine Zuflußleitung, die mittels Ventilen gesteuert wird, sind diese wiederum mit der Spritzpistole verbunden. Zum Spritzen einer bestimmten Farbe wird das zugeordnete Ventil geöffnet und Fluidmaterial fließt durch die Zuflußleitung zur Spritzpistole. Nach Beendigung der Spritzbeschichtung mit dem Fluidmaterial einer Farbe wird die Zuflußleitung und die Spritzpistole mit einem Spülmittel aus Lösungsmittel und Druckluft zwecks Reinigung gespült und so die Anlage für einen neuen Arbeitsgang zum Spritzen mit einer anderen Farbe vorbereitet.

Obwohl die erwähnten Arten von Farbwechselsystemen eine gewisse Vielseitigkeit beim Spritzen mehrerer verschieden gefärbter Fluidmaterialien mit einer einzigen Spritzpistole erlauben, verursacht die erforderliche Spülung bei Farbwechsel einen hohen Zeitaufwand, der die effektive Spritzzeit und damit die Kapazität mindert. Das gilt besonders für Farben, die sich beim Reinigen schwer entfernen lassen. Aus diesem Grunde fehlt solchen Farbwechselsystemen die Vielseitigkeit zum Einsatz bei Förderbändern, bei denen schnelle Farbwechsel notwendig sind.

Bei vielen Spritzbeschichtungsanwendungen ist es erforderlich, die der Spritzanlage zugeführten Beschichtungsmaterialmengen genau zu bemessen oder zu dosieren, damit eine für die vorgeschriebene Schichtdicke erforderliche Materialmenge versprüht wird oder damit bei Mehrkomponentensystemen die korrekten Verhältnisse zwischen den im Sprühnebel kombinierten Mengen verschiedener Fluidmaterialien erhalten bleiben. Für diesen Zweck werden als Teil eines Farbwechselsystems häufig Zahnradpumpen zur Förderung des Fluidmaterials verwendet.

Obwohl Zahnradpumpen zur Abgabe dosierter Mengen des Beschichtungsmaterials zu Spritzbeschichtungsapparaten gut geeignet sind, treten bei der Verwendung in Farbwechselsystemen Schwierigkeiten auf. Denn das Fluidmaterial fließt nämlich durch die Zahnradpumpe hindurch, so daß beim Wechsel der Farbe diese zunächst gründlich gereinigt werden muß, um Verunreinigungen des neuen Beschichtungsmaterials zu verhindern. Aufgrund des besonderen Aufbaus üblicher Zahnradpumpen dauert die Reinigung bei Farbwechseln lange, so daß mit großen Verlustzeiten zu rechnen ist.

Bekannt ist aus der DD-A-54158 eine Reinigung, bei der die zu reinigende Pumpe in eine gesonderte Vorrichtung mit Umlauf- oder Durchlaufleitungssystem für Reinigungsmittel eingebaut wird, um dort durch Antreiben der Pumpe das Reinigungsmittel zwecks Säuberung durch diese hindurchzupumpen.

Der Nachteil dieser Reinigung besteht neben dem umständlichen Umbau vor allen Dingen darin, daß eine sorgfältige Reinigung sehr zeitaufwendig ist, da die Fördermenge und damit die Spülmenge von Zahnradpumpen im allgemeinen gering ist. Das gilt insbesondere für Farbspritzpumpen, so daß der vorgeschlagene Weg für Produktionen mit häufigem Farbwechsel aus wirtschaftlichen Gründen nicht geeignet ist.

Aufgabe der Erfindung ist es, für ein Farbwechselsystem mit einer Zahnradpumpe eine Spülung zu finden, bei der ausreichende Spülmittelmengen zu allen mit Farbe beaufschlagten Teilen gelangen, um eine einwandfreie Reinigung in kürzester Zeit zu erzielen. Gleichzeitig soll die Rüstzeit beim Farbwechsel verbessert und ein vorgebbarer Druck des Förderstroms der Zahnradpumpe nicht überschritten werden.

Die Aufgabe wird erfindungsgemäß dadurch gelöst, daß die Zahnradpumpe ein zusätzliches Durchflußsystem für Spülflüssigkeiten besitzt, welches unmittelbar mit allen durch Fluidmaterial beaufschlagten Stellen verbunden ist und welches durch ein Ventil während des Farbspritzens absperrbar ist. Durch dieses Durchflußsystem gelangt also eine ausreichende Menge an Spülflüssigkeit oder Fluidmaterial unter Umgehung der geringen Förderkapazität der Zahnradpumpe unmittelbar an alle mit Fluidmaterial beaufschlagte Stellen, so daß die Reinigung bzw. das Einsetzen neuer Farben in kürzester Zeit erfolgen kann. Trotz dieser kurzen Rüstzeiten wird ein Schmutzeffekt bei Farbwechseln vermieden.

In einer besonderen Ausführungsform wird dieses Durchflußsystem durch einen mittels Ventils verschließbaren Seitenkanal gebildet, der aus einem ersten Spülkanal, einem Verbindungskanal sowie einem zweiten Spülkanal besteht und der den kämmenden Bereich der Zahnräder der Zahnradpumpe umgeht. Diese Zuordnung erlaubt zwei Schaltstellungen des Ventils. Bei gesperrtem Seitenkanal arbeitet die Zahnradpumpe nach bekanntem Prinzip. Das aus der Einlaßkammer in die Zahnlücken strömende Fluidmaterial wird beim Drehen des Zahnrades entlang der Gehäusewandung gefördert, bis es durch Kämmen der gegenläufigen ineinandergreifenden Zahnräder in die Auslaßkammer gedrückt wird. Bei geöffnetem Seitenkanal fließt ein zweiter Mengenstrom parallel zur Zahnradpumpe über den Seitenkanal, der aus einem Spülkanal in Verlängerung der Einlaßkammer, einem Verbindungskanal quer zu diesem und einem Spülkanal zur Auslaßkammer besteht. Hierdurch ist es möglich, in kurzer Zeit größere Mengen an Spülmittel zum Reinigen oder an Fluidmaterial beim Einsetzen neuer Farben durch die Zahnradpumpe hindurchzuschicken.

In einer weiteren Ausführungsform besteht das Ventil aus einem Zylinder mit einem zweiseitig durch Steuerventile beaufschlagbaren Kolben, der eine verlängerte Kolbenstange besitzt, mit dessen Ende ein in gleicher axialer Richtung davorliegender Spülkanal stirnseits verschließbar ist. Je nach Lage vor dem ersten oder zweiten Spülkanal kann somit über den Luftdruck im Zylinder Flüssigkeitsdruck im Eingang oder Ausgang der Zahnradpumpe gesteuert werden.

In einer speziellen Ausführungsform besitzt die Kolbenstange im Bereich des Verbindungskanals eine Stufe. Hierdurch wird die Druckbegrenzung verbessert. Entsteht nämlich im Bereich der Zahnradpumpe ein Überdruck, so öffnet sich das Ventil, solange das Gleichgewicht der drei Kräfte, nämlich Druck der Führungsluft auf den Kolben im Zylinder, Druck des Fluidmaterials auf die Stufe der Kolbenstange und Druck des Fluidmaterials von der entgegengesetzten Seite der Zahnradpumpe auf die Stirnfläche der Kolbenstange gestört ist. Das Ventil begrenzt somit automatisch den von der Zahnradpumpe erzeugten Druck im Fluidmaterial auf einen durch Führungsgröße Luft vorgegebenen Maximalwert, was Überdruckschäden verhindert.

In einer Ausführungsform ist als Durchflußsystem ein gesondertes Kanalnetz angeordnet, welches Auslässe zum ausreichenden Spülen der Spalten bei Laufflächen und Toträumen im Inneren des abgedichteten Bereiches der Zahnradpumpe besitzt, wodurch ausreichende Spülmittelmengen auch an unzugängliche Stellen gelangen, so daß eine einwandfreie Reinigung in kurzer Zeit bewerkstellig werden kann.

Die erwähnten und weitere Gegenstände, Vorteile und Merkmale der Erfindung werden anhand der folgenden Beschreibung von Ausführungsbeispielen der Erfindung näher erläutert. Es zeigt
Fig. 1 teilgeschnittene Ansicht einer Zahnradpumpe mit Anordnung von Zahnrädern, Eingang und Ausgang,
Fig. 2 teilweiser Schnitt längs der Linie 2-2 der Fig. 1 durch Zahnradpumpe und Ventilgehäuse,
Fig. 3 Schnitt längs der Linie 3-3 der Fig. 2 mit Seitenkanal und geöffnetem Ventil in Verlängerung der Eingangskammer,
Fig. 4 Schnitt durch Seitenkanal mit geschlossenem Ventil in Verlängerung der Eingangskammer,
Fig. 5 Schnitt durch ein Ventil in Verlängerung der Eingangskammer, mit einem im Verbindungskanal abgesetzten Kolben,
Fig. 6 Schnitt durch ein Ventil in Verlängerung der Ausgangskammer mit einem im Verbin dungskanal abgesetzten Kolben,
Fig.7-10 Schnitt durch Zahnradpumpe mit separaten Kanalsystemen für Spülmittel.

In den Fig. 1 und 2 ist ein Typ einer Zahnradpumpe 20 dargestellt, bei dem die Lehren der Erfindung sich vorteilhaft anwenden lassen.

Die Zahnradpumpe 20 weist eine Frontplatte 22, eine Mittelplatte 24 mit Bohrungen 30 und 32, eine Rückplatte 26 und ein Motorgehäuse 28 auf. In der Bohrung 32 befindet sich ein angetriebenes oder loses Zahnrad 34, welches auf einer Welle 36 drehbar gelagert ist, während die Bohrung 30 ein antreibendes Zahnrad 38 aufnimmt, das mit dem losen Zahnrad 34 kämmt und drehbar auf einer Welle 40 sitzt. Die angetriebene Welle 40 ist auf einer Motorwelle 42 eines auf das Motorgehäuse 28 aufgesetzten Motors 44 aufgekeilt, so daß der Motor das Zahnrad 38 und damit auch das Zahnrad 34 drehen kann. Vor dem Bereich, bei dem die Zahnräder 34 und 38 in Drehrichtung ineinandergreifen, befindet sich in den Platten 24 und 26 eine Auslaßkammer 48, und nach dem Bereich, bei dem die Zahnräder aufhören zu kämmen, ist in diesen Platten eine Einlaßkammer 46 vorgesehen. Ein O-Ring 50 dichtet die Welle 40 an der Rückplatte 26 ab, während ein O-Ring 52 als Abdichtung zwischen der Rückplatte 26 und dem Motorgehäuse 28 dient.

Tritt Fluidmaterial in die Einlaßkammer 46 ein, füllt sich bei der Drehung der Zahnräder 34 und 38 jede Zahnlücke 54 mit Fluidmaterial. Bei Fortsetzung der Drehung der Zahnräder wird das Fluidmaterial entlang der Innenwände der Bohrungen 30 und 32 in den Zahnlücken 54 gefördert, bis es die Auslaßkammer 48 erreicht, wo die beiden Zahnräder 34, 38 durch Kämmen das Fluidmaterial in die Auslaßkammer 48 hineindrücken. Da das Fassungsvermögen der Zahnlücken bekannt ist und die Umdrehungsgeschwindigkeit der Zahnräder regelbar ist, kann die Pumpe im wesentlichen unabhängig von Änderungen der Viskosität, des Druckes und der Temperatur des Fluidmaterials genaue Volumina dosieren.

Gemäß Fig. 2 bis 4 erstrecken sich durch die Frontplatte 22 ein mit der Einlaßkammer 46 fluchtender erster Spülkanal 56 und ein mit der Auslaßkammer 48 fluchtender zweiter Spülkanal 58. An die Frontplatte 22 schließt ein Ventilgehäuse 63 an, in welchem sich der Verbindungskanal 57 zu den beiden Spülkanälen 56, 58 befindet, und außerdem enthält das Ventilgehäuse 63 ein pneumatisch betätigtes Ventil 62, das einen Kolben 64 und eine Kolbenstange 66 aufweist, mit dessen einem Ende 68 die Öffnung des Spülkanals 56 verschließbar ist.

Durch Öffnung eines der Steuerventile 72 oder 74 strömt Druckluft in den Zylinder 70 gegen die eine oder andere Seite des Kolbens 64 und bewegt die Kolbenstange 66, wobei in der einen Endstellung der Durchgang durch den Verbindungskanal 57 freigegeben oder in der anderen Endstellung mit dem Ende 68 der Kolbenstange 66 die Öffnung zum Spülkanal 56 verschlossen wird.

Das Befüllen des Farbwechselsystems mit Beschichtungsmaterial wird durch Öffnung des Seitenkanals wesentlich beschleunigt. Hierzu wird das Steuerventil 72 geöffnet, so daß das Ventil 62 einen Weg durch den Seitenkanal freigibt. Sodann wird der Eingang 78 der Zahnradpumpe über eine Zuflußleitung 79 an den Fluidmaterialbehälter einer gewählten Farbe angeschlossen und eines der Zuflußventile 80a bis 80d geöffnet, welches dann den Weg für das Fluidmaterial freigibt. Sodann gelangt Beschichtungsmaterial durch die Einlaßkammer 46 zu den Zahnrädern 34 und 38, die es in den Zahnlücken 54 zwischen den Zähnen der Zahnräder zu der Auslaßkammer 48 und dem Ausgang 82 fördern, und gleichzeitig fließt zum Füllen Fluidmaterial durch den Seitenkanal zu der Auslaßkammer. Diese ist wiederum durch eine nicht gezeichnete Förderleitung mit einer ebenfalls nicht dargestellten Farbspritzanlage verbunden.

Nach dem Füllvorgang wird das Steuerventil 72 geschlossen und das Steuerventil 74 geöffnet; der Kolben 64 bewegt sich in Richtung des Ventilsitzes 76, bis das Ende der Kolbenstange 66 diesen verschließt. Die Zahnradpumpe 20 fördert im Normalbetrieb das Fluidmaterial von der Einlaßkammer 46 direkt zur Auslaßkammer 48, von wo es dann an die Farbspritzanlage abgegeben wird.

Bei Beendigung des Spritzvorgangs mit Fluidmaterial einer Farbe und zur Vorbereitung des Spritzvorgangs mit Fluidmaterial einer anderen Farbe werden alle Zuflußventile 80a-d geschlossen, ein Spülmittelventil 84 in der Zuflußleitung zum Eingang wird geöffnet, das Steuerventil 74 wird geschlossen und das Steuerventil 72 wird geöffnet, um das Ventil 62 zur Öffnung des Seitenkanals 59 zu betätigen. Unter diesen Bedingungen kann bei rotierender Zahnradpumpe eine verhältnismäßig große Spülmittelmenge zwischen dem Eingang 78 und dem Ausgang 82 durch die Einlaß- und Auslaßkammern 46 und 48, die Spülkanäle 56 und 58, den Verbindungskanal 57 und entlang den Zähnen der Zahnräder 34 und 38 strömen, um die Zahnradpumpe sowie ihre Zu- und Rückführleitungen rasch von Fluidmaterial zu reinigen. Anschließend wird das Spülmittelventil 84 geschlossen, und es wird eines der Zuflußventile 80a-d geöffnet, um der Farbspritzanlage die nächste ausgewählte Beschichtungsfarbe zuzuführen.

Der besondere Aufbau des Ventils 62 ist vorteilhafter als z. B. ein Schieberventil. Es wird nur eine einzige O-Ringdichtung 86 zur Abdichtung des Ventils gegen Material in dem Kanal benötigt, und die Dichtung befindet sich nie innerhalb des Seitenkanals. Deshalb entfällt das Problem des Festklebens des Ventils infolge einer Anhäufung von Fluidmaterial im Bereich der Dichtung. Das Ventil bleibt immer frei beweglich.

Fig. 5 zeigt eine Ausführungsform eines Ven tils 62 mit automatischer Steuerung und Begren zung des maximalen Druckes, der am Ausgang der Zahnradpumpe auftreten kann. Das Ventil arbeitet in der gleichen Weise, wie es schon bei den Fig. 3 und 4 erläutert wurde.

Abweichend von diesen Ventilen ist das Ventil 62 nach Fig. 5 mit einer Kolbenstange 88 ausgerüstet, die im Bereich des Verbindungskanals eine Stufe 90 besitzt. Wenn das Ventil zum Schließen des Seitenkanals betätigt wird, befindet sich die Stufe 90 in dem Verbindungskanal und bildet eine Fläche, gegen die der Druck des Fluidmaterials - wie er von dem Pumpenausgang durch den Spülkanal 58 übertragen wird - eine Kraft ausübt, die dem Druck proportional und entgegengesetzt zu der Kraft gerichtet ist, die von der durch das Steuerventil 74 eingeführten Luft auf den Kolben 64 ausgeübt wird. Wenn die von dem Materialdruck auf die Stufe übertragene Kraft die entgegengesetzte Kraft übersteigt, mit der die durch das Ventil 74 zugeführte Luft den Kolben 64 belastet, bewegt sich die Kolbenstange und gibt den Weg über den Verbindungskanal frei, so daß der Materialstrom von dem Ausgang 82 zu dem Eingang 78 der Zahnradpumpe fließen kann. Damit wird der Ausgangsdruck auf einen Maximalwert begrenzt und ein eventuell entstehender Überdruck sofort abgebaut. So wird durch Steuerung des Druckes der durch das Steuerventil 74 zugeführten Luft der Maximaldruck des Fluidmaterials automatisch geregelt und begrenzt. Es werden Überdrücke vermieden, die ja bekanntlich eine Größenordnung von 10 000 psi (689,5 bar) erreichen können, welche dann zum Platzen von Bauteilen und/oder zur Beschädigung der Farbspritzanlage führen könnten.

Bei der in Fig. gezeigten Anordnung des Ventils 62 ist dieses so angeordnet, daß das Ende der Kolbenstange 92 den Spülkanal 58 verschließen kann. So übt der Materialdruck am Ausgang von der Zahnradpumpe gegen das Ende der Kolbenstange eine Kraft aus, die dem Druck proportional und entgegengesetzt zu der Kraft gerichtet ist, mit der durch das Steuerventil 74 eindringende Luft den Kolben 64 und der durch das von dem Eingang eindringende Fluidmaterial der Stufe belastet, wodurch bei Entstehung ausreichenden Druckes am Ausgang der Pumpe das Ventil in die Richtung bewegt wird, in der der Spülkanal geöffnet und ein Weg zwischen dem Ausgang und dem Einlaß der Pumpe freigegeben wird, um den Auslaßdruck auf einen Maximalwert zu begrenzen und die Überdruckbedingung zu entlasten. Durch Regulieren des Druckes der durch das Steuerventil 74 in den Zylinder 70 eintretenden Luft kann auf diese Weise der von der Pumpe entwickelte Maximaldruck automatisch begrenzt und gesteuert werden. Gewünschtenfalls kann die mechanische Bewegung des Ventils als Reaktion auf einen von der Pumpe entwickelten Überdruck ermittelt und ein Signal erzeugt werden, das eine Bedienungsperson warnt und über einen Fehler informiert.

Obwohl der Seitenkanal und das Ventil als Teil des Pumpenaufbaus dargestellt und beschrieben sind, können sie auch separat sein. Zum Beispiel kann das Ventilgehäuse 63 weggelassen und ein von der Pumpe entfernt liegendes Ventil über Leitungen an die Spülkanäle 56 und 58 angeschlossen werden. Auch kann zur schnellen Spülung der Einlaß- und Auslaßleitungen ein Ventil zwischen Eingang 78 und Ausgang 82 der Zahnradpumpe eingesetzt werden, obwohl dadurch die Spülung der Pumpe selbst nicht beeinflußt wird. Alternativ kann zur schnellen Spülung das am Eingang 78 eingeführte Spülmittel einfach nach dem Spülkanal 56 zu einem Ausguß oder zu einer Sammelstelle abgeleitet werden, während gleichzeitig anderes Spülmittel in den Spülkanal 58 eingelassen wird, welches die Zahnradpumpe durch den Ausgang wieder verläßt.

Fig. 7 zeigt eine Zahnradpumpe, bei der das Zahnrad 38 so auf die angetriebene Welle 40 gepreßt ist, daß zwischen beiden Teilen kein Spalt vorhanden ist, bei der die Achse 36 stationär und ebenfalls spaltfrei in die Platte 26 hineingepreßt ist und bei der das lose Zahnrad 34 sich um die Achse 36 dreht. In die Platte 26 ist ein Einlaßfitting 94 zum Anschluß an eine nicht gezeichnete Spülmittelquelle eingesetzt, an den ein Kanal 96 anschließt, der sich in der Platte bis zur Bohrung für die Aufnahme der Welle 40 erstreckt. Die Welle 40 enthält eine Ringnut 98, die mit dem Kanal 96 ständig verbunden ist, einen diametralen Kanal 100, der an den Enden mit der Ringnut 98 in Verbindung steht, und einen axialen Kanal 102, der sich in der Achse der Welle 40 zwischen dem diametralen Kanal 100 und einem entgegengesetzten Ende dieser Welle befindet. Bei rotierender Zahnradpumpe fließt das durch das Einlaßfitting 94 eingeführte Spülmittel über den Kanal 96, den Ring mit 98 und die Kanäle 100, 102 sowohl in die Zwischenräume 104a-e zwischen der angetriebenen Welle und dem Pumpenkörper als auch in die Zwischenräume 106a-b zwischen den Seiten des Zahnrades 38 und dem Pumpenkörper, von wo es dann über die Zahnlücken 54 der Zahnräder 34, 38 den Ausgang 82 der Zahnradpumpe verläßt. Dabei werden alle Teile, an denen das Spülmittel vorbeifließt, gereinigt.

Zur Spülung des angetriebenen Teils der Zahnradpumpe erstreckt sich ein Kanal 107 durch die Rückplatte 26 zwischen der Ringnut 98 und einer Ringnut 108, der die Achse 36 umgibt. Durch die Achse 36 verläuft diametral ein Kanal 109, der an den Enden zur Ringnut 108 offen ist. Von diesem zweigt axial zur Achse 36 ein Kanal 110 ab, der an einer Stelle über einen diametralen Kanal 111 und eine weitere Ringnut verbunden ist. Auf diesem Weg fließt das an dem Einlaßfitting 94 eintretende Spülmittel auch die Kanäle 107, 109, 110, 111 und die Ringnut 108 in den Spalt 112a zwischen dem Zahnrad 34 und der Achse 36, in Spalte 112b-c zwischen den Seiten des Zahnrades und dem Pumpenkörper und in einen Zwischenraum 114 zwischen einem Ende der Welle und dem Pumpenkörper und gelangt von hier in die Zahnlücken 54 des Zahnrades 34, von wo es durch den Ausgang der Zahnradpumpe abfließt, wobei der gesamte angetriebene Teil der Zahnradpumpe von Fluidmaterial vollständig gereinigt wird.

Wie ersichtlich, tritt das an dem Einlaßfitting 94 eingelassene Spülmittel nicht durch den Eingang 78 in die Zahnradpumpe ein, und die Spülmittelmenge ist kleiner als bei Eingabe von Spülmittel am Eingang und Verwendung eines Seitenkanals. Zur Erleichterung der Reinigung der Pumpe und ihrer Einlaß- und Auslaßleitungen ist deshalb vorgesehen, daß die in Fig. 7 dargestellte Ausführungsform der Erfindung mit der Ausführungsform kombiniert wird, bei der ein Seitenkanal für die Zahnradpumpe vorgesehen ist oder bei der auf andere Weise ein großer Mengenstrom an Spülmitteln durch Einlaß- und Auslaßkammern sowie entsprechende Leitungen hindurchtreten kann.

Fig.8-10 zeigen eine weitere Ausführungsform der Zahnradpumpe, die eine sorgfältige Reinigung des gesamten Pumpeninneren ermöglicht, wenn es sich um eine Zahnradpumpe handelt, bei der die angetriebene und die antreibende Welle 36 und 40 jeweils innerhalb des Pumpenkörpers rotieren und das angetriebene sowie das antreibende Zahnrad 34, 38 durch Stifte 115 an ihren zugeordneten Wellen befestigt sind, so daß zwischen den Wellen, den Zahnrädern und dem Pumpenkörper Zwischenräume vorhanden sind.

Zur Reinigung der Pumpe ist ein Einlaß 116 in dem Motorgehäuse an eine nicht gezeichnete Spülmittelquelle angeschlossen und steht über einen Kanal 118 mit einer Kammer 120 in Verbindung, die in dem Motorgehäuse und der Rückplatte 26 neben der Welle 40 und längs dieser verlaufend ausgebildet ist. In der Oberfläche der Welle ist eine längsgerichtete Spiralnut 122 angeordnet, die an einem Ende der Welle an die Kammer 120 angeschlossen ist, wobei die Anordnung so getroffen ist, daß während der Drehung der Welle immer ein Teil der Nut mit der Kammer in Verbindung steht. Eine weitere Nut 124 befindet sich in der Oberfläche der Welle 36 und ist über einen Kanal 126 mit dem Motorgehäuse 28 mit der Kammer 120 verbunden. Der Kanal 126 ist so groß, daß die Nut 124 während der Drehung der Welle 36 mit diesem in Verbindung bleibt. In den Einlaß 116 eingeführtes Spülmittel gelangt daher in die Kammer 120 und die Nuten 122, 124 und strömt dann in und durch alle Zwischenräume zwischen den Wellen 36 und 40 und den anschließenden Oberflächen der Zahnräder und des Pumpenkörpers, um diese zu reinigen.

Zur Reinigung der Spalten zwischen den Seiten der Zahnräder 34, 38 und benachbarten Pumpenkörperteilen sind mehrere Einlässe 128a-d ebenfalls an die Spülmittelquelle anschließbar und stehen über zugeordnete Kanäle 130a-d mit entsprechenden halbkreisförmigen Nuten 132a-d in der Frontplatte 22 bzw. Rückplatte 26 in Verbindung. Das in die Einlässe 128a-d eintretende Spülmittel gelangt daher über die Nuten 132a-d in die Spalte zwischen den Seiten der Zahnräder und der Platten, um diese gründlich zu reinigen.

Das an den Einlässen 116 und 128a-d in die Zahnradpumpe eingeführte Spülmittel gelangt schließlich in die Zahnlücken 54 der Zahnräder 34 und 38, um von dort durch den Ausgang der Zahnradpumpe abzufließen.

Zur Erleichterung der Reinigung der Einlässe und Auslässe sowie der Materialeinlaß- und Auslaßleitungen von Beschichtungsmaterial kann die Spülmittelquelle auch an zwei Kanäle 134 und 136 angeschlossen werden, die mit der Einlaßkammer 46 bzw. der Auslaßkammer 48 in Verbindung stehen. Während des Anschlusses der Spülmittelquelle an die Kanäle 134 und 136 sind die Materialeinlaß- und Auslaßleitungen an ihren der Zahnradpumpe abgewandten Enden offen, so daß das in die Kanäle eingelassene Spülmittel durch die Kammern 46, 48, den Eingang 78, den Ausgang 82 und die Einlaß- bzw. Auslaßleitungen fließt, um diese gründlich zu reinigen. Alternativ ist es auch möglich, daß die Kanäle 134 und 136 über einen von einem eingebauten oder entfernten Ventil gesteuerten Bypasskanal wahlweise miteinander verbunden werden, so daß die Spülung der Zahnradpumpe wie vorher beschrieben erfolgt.

## Patentansprüche

1. Spülbare Zahnradpumpe (20) für Farbwechselsysteme, bestehend aus einem Pumpenkörper mit einem Eingang (78) zum Anschluß an eine Zuflußleitung (79), einer mit dem Eingang (78) verbundenen Einlaßkammer (46), einem Ausgang (82) zum Anschluß an eine Abflußleitung, einer mit dem Ausgang (82) verbundenen Auslaßkammer (48) sowie einem ersten Zahnrad (38) und einem zweiten Zahnrad (34), die in gegenseitigem Eingriff in dem Pumpenkörper drehbar gelagert sind und die mindestens an einer Stelle zwischen Einlaßkammer (46) und Auslaßkammer (48) miteinander kämmen, um das durch den Eingang (78) zugeführte Fluidmaterial (Farbe) von der Einlaßkammer (46) über die Auslaßkammer (48) zu dem Ausgang (82) zu fördern, dadurch gekennzeichnet, daß die Zahnradpumpe (20) ein zusätzliches Durchflußsystem für Spülflüssigkeiten besitzt, welches unmittelbar mit allen durch Fluidmaterial beaufschlagten Stellen verbunden ist und welches durch ein Ventil (62) während des Farbspritzens absperrbar ist.

2. Zahnradpumpe nach Anspruch 1, dadurch gekennzeichnet, daß dieses Durchflußsystem durch einen mittels des Ventils (62) verschließbaren Seitenkanal (59) gebildet wird, der aus einem ersten Spülkanal (56), einem Verbindungskanal (57) sowie einem zweiten Spülkanal (58) besteht und der den kämmenden Bereich der Zahnräder (34, 38) der Zahnradpumpe (20) umgeht.

3. Zahnradpumpe nach Anspruch 2, dadurch gekennzeichnet, daß das Ventil (62) aus einem Zylinder (70) mit einem zweiseitig durch Steuerventile beaufschlagbaren Kolben (64) besteht, der eine verlängerte Kolbenstange (66) besitzt, mit dessen Ende (68) ein in gleicher axialer Richtung davorliegender Spülkanal (56, 58) stirnseits verschließbar ist.

4. Zahnradpumpe nach Anspruch 3, dadurch gekennzeichnet, daß die Kolbenstange (68) im Bereich des Verbindungskanals (57) eine Stufe (90) besitzt.

5. Zahnradpumpe nach Anspruch 1, dadurch gekennzeichnet, daß als Durchflußsystem ein gesondertes Kanalnetz angeordnet ist, welches Auslässe zum ausreichenden Spülen aller Spalten bei Laufflächen und Toträumen im Inneren des abgedichteten Bereiches der Zahnradpumpe besitzt.

## Claims

1. Flushable gear pump (20) for colour change systems, consisting of a pump body with an inlet (78) for connection to a supply line (79), an inlet chamber (46) connected to the inlet (78), an outlet (82) for connection to a discharge line, an outlet chamber (48) connected to the outlet (82) and a first toothed wheel (38) and a second toothed wheel (34), which are mounted in reciprocal engagement in a rotatable manner in the pump body and which mesh with each other at at least one point between the inlet chamber (46) and the outlet chamber (48) in order to convey the fluid material (paint) introduced through the inlet (78) from the inlet chamber (46) via the outlet chamber (48) to the outlet (82), characterised in that the gear pump (20) has an additional flowthrough system for flushing liquids, which is directly connected to all areas charged with fluid material and which can be closed by a valve (62) during the paint-spraying process.

2. Gear pump according to Claim 1, characterised in that this flowthrough system is formed by a lateral channel (59) which can be closed by means of the valve (62) and which consists of a first flushing channel (56), a connecting channel (57) and a second flushing channel (58) and which bypasses the meshing region of the toothed wheels (34, 38) of the gear pump (20).

3. Gear pump according to Claim 2, characterised in that the valve (62) consists of a cylinder (70) with a piston (64) to which pressure can be applied from both sides by means of control valves and which has a prolonged piston rod (66) by means of the end (68) of which the front end of a flushing channel (56, 58), which is situated in front of the piston rod and in the same axial direction, can be closed.

4. Gear pump according to Claim 3, characterised in that the piston rod (68) has a step (90) in the region of the connecting channel (57).

5. Gear pump according to Claim 1, characterised in that a separate channel network is provided as the flowthrough system, which has outlets to allow adequate flushing of all the gaps adjacent to bearing surfaces and the dead spaces in the interior ot the sealed region of the gear pump.

## Revendications

1. Pompe à engrenages lavable (20) pour installation à changement de couleur, constituée par un corps de pompe muni d'une entrée (78) destinée à être raccordée à une conduite d'alimentation (79), une chambre d'aspiration (46) reliée à l'entrée (78), une sortie (82) destinée à être raccordée à une conduite de refoulement, une chambre de refoulement (48) reliée à la sortie (82), une première roue dentée (38) et une deuxième roue dentée (34) qui sont montées rotatives dans le corps de la pompe, en prise entre elles, et qui engrènent l'une dans l'autre au moins dans une zone comprise entre la chambre d'aspiration (46) et la chambre de refoulement (48) pour transporter la matière fluide (couleur ou peinture) introduite à travers l'entrée (78), depuis la chambre d'aspiration (46) jusqu'à la sortie (82) en passant par la chambre de refoulement (48), caractérisée en ce que la pompe à engrenages (20) possède un circuit supplémentaire pour la circulation des liquides de lavage, qui est directement relié à toutes les zones atteintes par la matière fluide et qui peut être fermé par une soupape (62) pendant la pulvérisation de la couleur.

2. Pompe à engrenages selon la revendication 1, caractérisée en ce que ce circuit est formé par un conduit latéral (59) pouvant être obturé au moyen de la soupape (62), qui est composé d'un premier conduit de lavage (56), d'un conduit de liaison (57) et d'un deuxième conduit de lavage (58) et qui contourne la région d'engrènement des roues dentées (34, 38) de la pompe à engrenages (20).

3. Pompe à engrenages selon la revendication 2, caractérisée en ce que la soupape (62) est constituée par un cylindre (70) muni d'un piston (64) qui peut être sollicité sur les deux faces sous l'action de soupapes de commande, ce piston possédant une tige de piston prolongée (66) à l'aide de l'extrémité (68) de laquelle un conduit de lavage (56, 58) qui se trouve devant cette tige, aligné dans la même direction axiale, peut être obturé à son extrémité frontale.

4. Pompe à engrenages selon la revendication 3, caractérisée en ce que la tige de piston (68) présente un épaulement (90) situé dans la région du conduit de liaison (57).

5. Pompe à engrenages selon la revendication 1, caractérisée en ce qu'elle comporte, comme circuit, un réseau de conduits distinct qui pos séde des sorties permettant de laver à un degré suffisant toutes les fentes existant le long des surfaces de portée et tous les espaces morts situés à l'intérieur de la région de la pompe à engrenages qui est isolée à joint étanche.
